# EUROPÄISCHE PATENTSCHRIFT

(11) **EP 1 759 768 B1**
(45) Veröffentlichungstag und Bekanntmachung des Hinweises auf die Patenterteilung: **23.07.2008**
(21) Anmeldenummer: 06016063.7
(22) Anmeldetag: 02.08.2006
(51) Int. Cl.: B01L 3/02

(54) **Pipettiervorrichtung**
Pipette
Pipette

(30) Priorität: 31.08.2005 DE 102005041183
(43) Veröffentlichungstag der Anmeldung: 07.03.2007
(73) Patentinhaber: EPPENDORF AG, 22339 Hamburg (DE)
(72) Erfinder: Wilmer, Jens, 22926 Ahrensburg (DE)
(74) Vertreter: Hauck Patent- und Rechtsanwälte

(56) Entgegenhaltungen:
- EP-A2- 0 421 785
- WO-A-01/76749
- WO-A-91/05609
- DE-A1- 19 708 151
- GB-A- 2 161 398

## Beschreibung

Die Erfindung bezieht sich auf eine Pipettiervorrichtung mit einem Gehäuseoberteil und einem lösbar mit dem Gehäuseoberteil verbindbaren Gehäuseunterteil, das mindestens einen Sitz zum lösbaren Halten einer Pipettenspitze aufweist.

Pipettiervorrichtungen werden insbesondere im Labor zur Dosierung von Flüssigkeiten verwendet. Diese werden in Pipettenspitzen durch eine Spitzenöffnung aufgenommen und ausgegeben. Bei Luftpolsterpipetten ist eine Verdrängungseinrichtung für ein Gas in die Pipettiervorrichtung integriert und durch ein Loch in dem Sitz kommunizierend mit der Pipettenspitze verbunden. Mittels der Verdrängungseinrichtung wird ein Luftpolster verlagert, so daß Flüssigkeit in die Pipettenspitze eingesogen und daraus ausgestoßen wird. Die Verdrängungseinrichtung ist meistens ein Zylinder mit einem darin verlagerbaren Kolben.

Die Pipettenspitze ist lösbar in ihrem Sitz gehalten, damit sie nach Gebrauch gegen eine frische Pipettenspitze ausgetauscht werden kann. Hierdurch können bei nachfolgenden Dosierungen Verschleppungen und Kontaminationen vermieden werden. Pipettenspitzen für den einmaligen Gebrauch sind kostengünstig aus Kunststoff verfügbar.

Bei Luftpolsterpipetten kann es zu einer Kontamination der Verdrängungseinrichtung und insbesondere des unteren Teiles des Pipettengehäuses kommen. Deshalb ist es wünschenswert, das Pipettengehäuse zweiteilig mit einem Gehäuseoberteil und einem Gehäuseunterteil auszuführen, die beispielsweise zum Autoklavieren voneinander trennbar sind. Des weiteren kann es wünschenswert sein, Gehäuseunterteile mit Verdrängungseinrichtungen auszutauschen, um die Pipettiervorrichtung in verschiedenen Volumenbereichen einsetzen zu können. Schließlich kann durch Austausch des Gehäuseunterteiles eine Einkanalpipette in eine Mehrkanalpipette umgewandelt werden oder die Anzahl Kanäle einer Mehrkanalpipette verändert werden.

Aus der EP 0 428 500 B1 ist bereits eine Pipettiervorrichtung mit einer Verdrängungseinrichtung in einem Gehäuseunterteil bekannt, das mittels einer Überwurfmutter an den Schaft eines Gehäuseoberteiles mit einer Antriebseinrichtung für die Verdrängungseinrichtung anschraubbar ist. Der Austausch des Gehäuseunterteiles ist allerdings mühselig, zeitaufwendig und störungsanfällig. Für die Verwendung von Gewinden ist die Montage aufwendig. Außerdem kann es aufgrund der Gewindeverbindung leicht zur ungewollten Trennung des Gehäuseunterteils vom Gehäuseoberteil kommen.

Aus der GB 2 161 398 A ist eine Pipette mit einer Schnappverbindung zwischen Gehäuseunterteil und Gehäuseoberteil bekannt. Das Gehäuseunterteil ist über eine Kupplung mit dem Gehäuseoberteil verbunden, die hakenförmige Flansche aufweist, welche in Aufnahmen des Gehäuseoberteiles einschnappen. Das Lösen der Teile der Schnappverbindung voneinander ist schwierig, wenn die Schnappverbindung so dimensioniert ist, daß Gehäuseoberteil und Gehäuseunterteil mit hinreichender Sicherheit miteinander verbunden sind. Wird die Festigkeit der Schnappverbindung reduziert, besteht die Gefahr, daß Gehäuseoberteil und Gehäuseunterteil bei Benutzung ungewollt voneinander getrennt werden.

Davon ausgehend liegt der Erfindung die Aufgabe zugrunde, eine Pipettiervorrichtung zur Verfügung zu stellen, bei der Gehäuseoberteil und Gehäuseunterteil leichter voneinander trennbar und dennoch mit großer Sicherheit miteinander verbindbar sind.

Die Aufgabe wird durch eine Pipettiervorrichtung mit den Merkmalen des Anspruches 1 gelöst. Vorteilhafte Ausgestaltungen der Pipettiervorrichtung sind in den Unteransprüchen angegeben.

Die erfindungsgemäße Pipettiervorrichtung hat
- ein Gehäuseoberteil,
- eine im Gehäuseoberteil angeordnete Antriebseinrichtung mit einem beweglichen Antriebsorgan,
- eine im Gehäuseoberteil angeordnete Zapfenaufnahme,
- mindestens eine Klauenaufnahme innerhalb der Zapfenaufnahme,
- ein Gehäuseunterteil,
- mindestens eine im Gehäuseunterteil angeordnete Verdrängungseinrichtung mit einer Verdrängungskammer,
- mindestens einen am Gehäuseunterteil angeordneten und über einen Kanal mit der Verdrängungskammer verbundenen Sitz zum lösbaren Halten einer Pipettenspitze,
- einen am Gehäuseunterteil angeordneten Zapfen zum Einführen in die Zapfenaufnahme,
- mindestens einen am Zapfen angeordneten Schnapphaken mit einer Klaue zum Eingreifen in die Klauenaufnahme bei in die Zapfenaufnahme eingeführtem Zapfen und einem federnden Schaft, der zum Ausheben der Klaue aus der Klauenaufnahme quer zur Achse des Zapfens auslenkbar ist,
- einen auf dem Zapfen verlagerbaren Entriegelungsring,
- ein ein Auslenken des Schnapphakens zur Achse hin bei Verlagerung des Entriegelungsringes in einer bestimmten Richtung und von der Achse weg bei Verlagerung des Entriegelungsringes in entgegengesetzter Richtung bewirkendes Keilgetriebe an Schaft und Entriegelungsring und
- eine Kupplungseinrichtung zum Kuppeln von Antriebsorgan und Verdrängungseinrichtung bei in die Zapfenaufnahme eingeführtem Zapfen.

Die erfindungsgemäße Pipettiervorrichtung weist eine Schnappverbindung zwischen Gehäuseoberteil und Gehäuseunterteil auf. Es ist möglich, diese Schnappverbindung besonders fest auszugestalten, so daß Gehäuseoberteil und Gehäuseunterteil sicher miteinander verbunden sind. Dennoch ist leicht eine Demontage möglich, da die Schnappverbindung auf einfache Weise und mit reduzierter Kraftanstrengung durch Verlagerung des Entriegelungsringes aufgehoben werden kann. Die Kraft für das Auslenken des Schnapphakens ist nämlich aufgrund des an Schaft und Entriegelungsring aufgebildeten Keilgetriebes beträchtlich reduziert. Es ist also unter verhältnismäßig geringer Kraftanstrengung möglich, den Entriegelungsring entgegen erheblicher Federkraft des Schnapphakens zu verlagern. Demzufolge kann der Schnapphaken besonders steif ausgeführt sein bzw. mit der Klaue unter Vorspannung in die Klauenaufnahme eingreifen. Von Vorteil ist die Erfindung auch, wenn mehrere Schnapphaken vorgesehen sind, die zur Demontage mit erhöhter Kraft gleichzeitig ausgelenkt werden müssen.

Die Erfindung bezieht verschiedene Ausgestaltungen der Verdrängungseinrichtung ein. Hierbei kann es sich beispielsweise um eine Verdrängungskammer mit einer als Membran ausgeführten, beweglichen Wand handeln. Bevorzugt ist die Verdrängungseinrichtung ein Zylinder, in dem ein Kolben verschiebbar ist. Die Erfindung bezieht Ausführungen ein, bei denen Kolben und Zylinder im Gehäuseunterteil angeordnet sind und Ausführungen, bei denen nur der Zylinder im Gehäuseunterteil angeordnet und der Kolben dem Gehäuseoberteil zugeordnet ist und bei Verbindung von Gehäuseunterteil und Gehäuseoberteil in den Zylinder eingeführt wird.

Für eine genaue Dosierung bedarf es eines definierten Sitzes des Gehäuseunterteiles im Gehäuseoberteil. Hierfür ist gemäß einer Ausgestaltung dem Gehäuseoberteil eine Druckfedereinrichtung der Zapfenaufnahme zugeordnet, die entgegen Einführrichtung des Zapfens gegen den in die Zapfenaufnahme eingeführten Zapfen drückt. Hierdurch wird erreicht, daß der Zapfen mit der Klaue eine definierte Lage in der Klauenaufnahme einnimmt, so daß Gehäuseoberteil und Gehäuseunterteil eine definierte Lage zueinander einnehmen. Ferner ist die Demontage erleichtert, da die Druckfedereinrichtung Gehäuseoberteil und Gehäuseunterteil auseinanderdrückt, sobald die Klaue aus der Klauenaufnahme ausgehoben ist. Der Benutzer kann sich folglich auf die Betätigung des Entriegelungsringes konzentrieren, da sich Gehäuseoberteil und Gehäuseunterteil bei Entriegelung selbsttätig auseinander bewegen.

Gemäß einer Ausgestaltung weist der Zapfen einen in Einführrichtung dem Schnapphaken vorgeordneten Hülsenabschnitt und mindestens einen neben dem Schnapphaken angeordneten Verbindungssteg auf, sind Schnapphaken und Verbindungssteg mit einem Basisteil verbunden und bilden Hülsenabschnitt, Verbindungssteg und Schnapphaken gemeinsam einen hohlzylindrischen Zapfen, von dem die Klaue des Schnapphakens nach außen etwas vorsteht, wenn der Zapfen nicht in die Zapfenaufnahme eingeführt ist. Der in Einführrichtung vorgeordnete Hülsenabschnitt und die Zylinderform erleichtern das Einsetzen des Zapfens in die Zapfenaufnahme. Die nach außen vorstehende Klaue kann beim Einführen in die Klauenaufnahme einschnappen. Die Verdrängungseinrichtung ist durch eine stirnseitige Öffnung des Hohlzylinders mit dem Antriebsorgan der Antriebseinrichtung koppelbar. Das Basisteil ist z.B. fest mit einem Sitz für die Pipettenspitze verbunden, der z.B. als konischer oder zylindrischer Ansatz ausgeführt ist.

Die Schnapphakenaufnahme ist z.B. als Tasche mit in Umfangsrichtung begrenzter Ausdehnung am Innenumfang der Zapfenaufnahme ausgebildet. Gemäß einer Ausgestaltung ist sie eine am Innenumfang der Zapfenaufnahme umlaufende Ringnut, so daß das Gehäuseunterteil in beliebiger Drehstellung bezüglich der Zapfenaufnahme in diese einführbar ist bzw. Gehäuseoberteil und Gehäuseunterteil im verriegelten Zustand bezüglich einander schwenkbar sind.

Gemäß einer Ausgestaltung weist der Zapfen ein in Einführrichtung vor dem Schnapphaken angeordnetes Anschlußelement auf, das beim Einführen des Zapfens in die Zapfenaufnahme gegen die Druckfedereinrichtung drückt. Dies begünstigt einen allmählichen Aufbau einer Federspannung geeigneter Höhe bis zum Eintritt der Klaue in die Klauenaufnahme und damit die definierte Positionierung des Gehäuseoberteils bezüglich des Gehäuseunterteils sowie deren selbsttätige Trennung im Falle der Entriegelung.

Grundsätzlich kann der Schnapphaken im nicht ausgelenkten Zustand schräg zur Achse des Zapfens ausgerichtet sein. Gemäß einer Ausgestaltung ist der Schnapphaken im nicht ausgelenkten Zustand im wesentlichen parallel zur Achse des Zapfens ausgerichtet. Dies ermöglicht eine im wesentlichen zylindrische Ausführung des Zapfens, die das Einführen in beliebigen Winkelstellungen von Gehäuseoberteil und Gehäuseunterteil bezüglich der Zapfenachse erleichtert.

Gemäß einer Ausgestaltung weist die Pipettiervorrichtung nur einen einzigen Schnapphaken auf. Gemäß einer anderen Ausgestaltung weist die Pipettiervorrichtung mehrere symmetrisch über den Umfang des Zapfens verteilte Schnapphaken auf. Hierdurch wird eine besonders sichere Befestigung des Gehäuseunterteils am Gehäuseoberteil erreicht. Ferner begünstigen die gleichmäßig am Zapfen angreifenden Befestigungskräfte eine definierte Positionierung von Gehäuseoberteil und Gehäuseunterteil und erleichtern die Montage und Demontage.

Gemäß einer das Verbinden von Gehäuseoberteil und Gehäuseunterteil erleichternden Ausführung weist die Klaue an dem beim Einführen in die Zapfenaufnahme vorangehenden Ende eine Zuspitzung und/oder die Zapfenaufnahme eine nach außen gerichtete Erweiterung auf.

Die Erfindung bezieht unterschiedliche Ausführungen des Keilgetriebes an Schaft und Verriegelungsring ein. Gemäß einer Ausgestaltung weist das Keilgetriebe am Schaft einen nach außen vorstehenden Vorsprung und eine Keilfläche am Vorsprung und/oder eine Keilfläche am Innenumfang des Verriegelungsringes auf. Einbezogen ist somit ein Vorsprung mit einer Keilfläche, über die der Verriegelungsring mit seinem Innenumfang gleitet, der ohne Keilfläche ausgeführt ist. Einbezogen ist ferner ein Vorsprung ohne Keilfläche über den eine Keilfläche am Innenumfang des Verriegelungsringes gleitet. Ferner können Vorsprung und Innenumfang jeweils mit einer Keilfläche ausgeführt sein, die übereinander gleiten.

Gemäß einer Ausgestaltung ist die Keilfläche in Richtung des Zapfens gerichtet und der Entriegelungsring axial auf dem Zapfen verlagerbar. Somit wird durch axiale Verlagerung des Entriegelungsringes eine Auslenkung des Schnapphakens bewirkt.

Gemäß einer Ausgestaltung weist der Zapfen axiale Anschläge auf, zwischen denen der Entriegelungsring verlagerbar ist. Durch die Anschläge ist der Entriegelungsring unverlierbar mit dem Zapfen verbunden. Ferner begrenzen die Anschläge den Verlagerungsbereich des Entriegelungsringes.

Gemäß einer Ausgestaltung ist die Keilfläche in Umfangsrichtung des Zapfens gerichtet und weist der Entriegelungsring mindestens eine Aufnahme auf, in die der Vorsprung am Schaft des Schnapphakens eindrehbar ist. Bei dieser Ausführung wird der Schnapphaken durch Drehen des Entriegelungsringes ausgelenkt, da hierbei der Vorsprung aus der Aufnahme auf den Innenumfang des Entriegelungsringes gleitet. Hierfür ist die Ausdehnung der Aufnahme in Umfangsrichtung des Entriegelungsringes begrenzt. Sie ist z.B. etwas größer als die Ausdehnung des Vorsprunges in Umfangsrichtung, so daß dieser leicht herausdrehbar ist. Zum Verriegeln muß der Vorsprung in die Aufnahme eingedreht werden. Auch bei dieser Ausgestaltung können axiale Anschläge vorhanden sein, die den Entriegelungsring in einer Axialposition auf dem Zapfen bereithalten, in der der Vorsprung des Schnapphakens in die Aufnahme des Verriegelungsringes eintreten kann.

Gemäß einer Ausgestaltung weist der Schaft einen nach außen vorstehenden Anschlag auf und der Entriegelungsring eine Aufnahmenut für den Anschlag, die eine begrenzte Ausdehnung in Umfangsrichtung des Entriegelungsringes aufweist, die ein Verdrehen des Entriegelungsringes aus der Drehstellung, in der der Vorsprung in die Aufnahme eingreift, in eine Drehstellung zuläßt, in der der Vorsprung neben der Aufnahme am Innenumfang des Entriegelungsringes anliegt. Der Anschlag begrenzt den Drehbereich des Verriegelungsringes, so daß dieser den Schnapphaken aus der Eingriffsposition in die Klauenaufnahme in eine nicht eingreifende Position auslenken kann. Ferner kann die Aufnahmenut eine axiale Verlagerung des Entriegelungsringes auf den Zapfen verhindern, so daß der Vorsprung stets einfach in die Aufnahme eindrehbar ist.

Bei Einkanalpipetten ist eine Verlagerung des Entriegelungsringes von Hand leicht möglich. Bei Mehrkanalpipetten wird die Verlagerung des Entriegelungsringes von Hand durch die seitliche Ausladung des Gehäuseunterteiles behindert. Insbesondere für Mehrkanalpipetten weist gemäß einer Ausgestaltung der Entriegelungsring am Umfang eine axial gerichtete Zahnung auf und das Gehäuseoberteil eine Abwurfeinrichtung, die an einem bezüglich der Zapfenaufnahme axial verschieblichen Element eine weitere axiale Zahnung aufweist, die bei unbetätigter Abwurfeinrichtung außer Eingriff mit der Zahnung ist und durch Betätigen der Abwurfeinrichtung in Eingriff mit der Zahnung bringbar ist. Wenn die Zahnungen durch Betätigen der Abwurfeinrichtung in Eingriff miteinander gebracht sind, wird der Entriegelungsring an einer Drehung gehindert. Infolgedessen ist es durch Drehen des Gehäuseunterteiles möglich, den Vorsprung des Schnapphakens aus der Aufnahme des festgehaltenen Entriegelungsringes herauszudrehen und den Schnapphaken mit seiner Klaue aus der Klauenaufnahme auszuheben. Das Drehen des ausladenden Gehäuseunterteiles ist leicht möglich. Ferner sichert diese Ausgestaltung die Pipettiervorrichtung gegen ein ungewolltes Trennen von Gehäuseoberteil und Gehäuseunterteil, da eine Trennung nur bei Betätigung der Abwurfeinrichtung möglich ist. Insbesondere deshalb ist diese Ausgestaltung auch bei Einkanalpipetten vorteilhaft. Besonders vorteilhaft ist die Nutzung einer vorhandenen Abwurfeinrichtung für Pipettenspitzen. Einbezogen ist aber auch die Ausführung der Pipettiervorrichtung mit einer speziellen Abwurfeinrichtung für die Lagefixierung des Entriegelungsringes, die dann eine Abwurfeinrichtung für das Gehäuseunterteil ist.

Gemäß einer weiteren Ausgestaltung ist die axiale Zahnung an der Unterseite eines Abwurfübertragers angeordnet, der ― lösbar oder dauerhaft ― mit einer im Gehäuseoberteil geführten Abwurfstange verbunden und ― dauerhaft oder lösbar ― mit einem am Gehäuseunterteil geführten Abwerfer ― z.B. eine Abwurfhülse oder eine Abwerferplatte ― für Pipettenspitzen verbunden ist.

Gemäß einer Ausgestaltung ist die Pipettiervorrichtung eine Einkanalpipette.

Gemäß einer weiteren Ausgestaltung ist die Pipettiervorrichtung eine Mehrkanalpipette. Pipettiervorrichtungen, die durch Austausch des Gehäuseunterteils von einer Einkanalpipette in eine Mehrkanalpipette umgewandelt werden können und umgekehrt, sind ebenfalls einbezogen.

Die Erfindung wird nachfolgend anhand der anliegenden Zeichnungen von Ausführungsbeispielen näher erläutert. In den Zeichnungen zeigen:
- Fig. 1: Gehäuseoberteil und Gehäuseunterteil bei verriegeltem Zapfen in einem vertikalen Teilschnitt;
- Fig. 2: Gehäuseunterteil in einem Schnitt entlang der Linie II-II der Fig. 1;
- Fig. 3: Gehäuseoberteil in einem vertikalen Teilschnitt und Gehäuseunterteil in Vollansicht bei verriegeltem Zapfen;
- Fig. 4: Gehäuseunterteil in einer Ansicht entlang der Linie IV-IV der Fig. 3;
- Fig. 5: Gehäuseoberteil und Gehäuseunterteil beim Einführen und Entriegeln des Zapfens in einem vertikalen Teilschnitt;
- Fig. 6: Gehäuseunterteil in einem Schnitt entlang der Linie VI-VI der Fig. 5;
- Fig. 7: Gehäuseoberteil und Gehäuseunterteil einer Mehrkanal-Pipettiervorrichtung in verriegeltem Zustand in einem vertikalen Teilschnitt;
- Fig. 8: Gehäuseunterteil in einem Schnitt entlang der Linie VIII-VIII der Fig. 7;
- Fig. 9: Gehäuseunterteil mit Abwurfübertrager in verrasteter Position und verriegelten Verriegelungshaken in Vollansicht;
- Fig. 10: Gehäuseunterteil mit Abwurfübertrager in verrasteter Position und entriegelten Verriegelungshaken in vertikalem Teilschnitt;
- Fig. 11: Gehäuseunterteil in einem Schnitt entlang der Linie XI-XI der Fig. 10;
- Fig. 12: Gehäuseunterteil mit Abwurfübertrager bei entriegeltem Verriegelungshaken in Teilansicht;
- Fig. 13: dasselbe Gehäuseunterteil mit Abwurfübertrager, wobei die axialen Zahnungen außer Eingriff sind, in Vollansicht.

In der nachfolgenden Beschreibung beziehen sich die Angabe "oben" und "unten" auf die Ausrichtung der Pipettiervorrichtung beim Pipettieren, bei der die Pipettiervorrichtung senkrecht mit dem Gehäuseoberteil oben und dem Gehäuseunterteil und daran befestigten Pipettenspitze unten gehalten wird.

Gemäß Fig. 1 bis 6 hat eine Einkanal-Pipettiervorrichtung ein Gehäuseoberteil 1 mit einer Antriebseinrichtung 2, die ein bewegliches Antriebsorgan 3 in Form einer Hubstange aufweist, die sich in Axialrichtung eines zylindrischen Hohlraumes 4 im Gehäuseoberteil 1 erstreckt. Das Antriebsorgan 3 ist in Richtung seiner Längsachse axial verschieblich.

Die Antriebseinrichtung 2 weist einen Betätigungsknopf 5 auf, der entgegen einer Rückstellfeder 6 betätigbar ist. Durch Drücken des Betätigungsknopfes 5 ist das Antriebsorgan 3 nach unten bewegbar. Nach Entlastung des Betätigungsknopfes 5 wird das Antriebsorgan 3 von der Rückstellfeder 6 in die gezeigte Ausgangslage zurückbewegt.

Bei Ausführung als Festvolumenpipette ist nur ein definierter Hub des Antriebsorganes 3 möglich. Bei einer Ausführung als Pipette mit einstellbarem Dosiervolumen umfaßt die Antriebseinrichtung 2 Einrichtungen, die eine Einstellung des Hubs des Antriebsorganes 3 ermöglichen und Anzeigeeinrichtungen, die das jeweils eingestellte Dosiervolumen anzeigen.

Im Hohlraum 4 ist eine als Schraubenfeder ausgeführte Druckfedereinrichtung 7 an oberen Rippen 8, die am Innenumfang des Hohlraumes 4 angeordnet sind, abgestützt und durch Klemmwirkung ihrer oberen Windung 9 im Hohlraum 4 gehalten.

Der untere Teil des Hohlraumes 4, der sich etwa bis zum unteren Ende der Druckfedereinrichtung 7 erstreckt, ist eine Zapfenaufnahme 10. Die Zapfenaufnahme 10 ist unten durch eine Gehäuseöffnung 11 zugänglich. Die Gehäuseöffnung 11 weist eine konische Erweiterung 12 auf. Etwas oberhalb der Gehäuseöffnung 11 ist in der Zapfenaufnahme 10 eine Klauenaufnahme 13 vorhanden, die als am Innenumfang der Zapfenaufnahme 10 umlaufende Ringnut ausgebildet ist.

Das Gehäuseoberteil 1 ist z.B. aus einem harten Kunststoff hergestellt. In das Gehäuseoberteil eingesetzte Komponenten, wie z.B. die Antriebseinrichtung 2 und die Federn 6, 7 bestehen z.B. ganz oder teilweise aus Metall und/oder Kunststoff.

Ferner weist die Pipettiervorrichtung ein Gehäuseunterteil 14 auf. Das Gehäuseunterteil 14 umfaßt ein Verdrängungssystem 15, das als Zylinder 16 mit einem darin axial verschieblichen Kolben 17 ausgeführt ist. Zwischen Kolben 17 und Zylinder 16 ist ein Dichtsystem 18 vorhanden. Der Kolben 17 weist oben einen Kolbenteller 19 auf. Zwischen Kolbenteller 19 und Oberseite des Zylinders 16 ist eine Kolbenrückstellfeder 20 vorhanden. Auf eine der beiden Federn 6 oder 20 kann auch verzichtet werden.

Das Gehäuseunterteil 14 hat unten einen zylindrischen bzw. leicht konischen Ansatz 21 zum Aufklemmen einer Pipettenspitze. Der Zylinder 16 ist über einen Kanal 22 mit einer zentralen Öffnung 23 im Ansatz verbunden.

Die Verdrängungseinrichtung 15 ist ganz oder teilweise aus Metall und/oder Kunststoff hergestellt.

Oberhalb des Ansatzes 21 hat das Gehäuseunterteil 14 einen Konusbereich 24. Ansatz 21 und Konusbereich 24 bilden gemeinsam ein Basisteil. Darüber ist das Gehäuseunterteil 14 als im wesentlichen zylindrischer Zapfen 25 ausgeführt. Der Zapfen 25 weist zwei diametral einander gegenüberliegende Schnapphaken 26', 26" auf, die jeweils unten einen mit dem Konusbereich 24 verbundenen Schaft 27', 27" und am oberen Ende eine nach außen vorstehende Klaue 28', 28" aufweisen. Etwa in der Mitte jedes Schaftes 27', 27" befindet sich ein nach außen vorstehender Vorsprung 29', 29", der keilförmig ist bzw. außen eine Keilfläche 30', 30" aufweist. Die Keilflächen 30', 30" sind in Richtung der Achse des Zapfens 25 gerichtet, wobei die Höhe der Vorsprünge 29', 29" bezüglich der Schäfte 27', 27" von unten nach oben zunimmt.

Die Klauen 28', 28" weisen oben eine konische Zuspitzung 31 auf.

Die Schnapphaken 26', 26" sind in unausgelenktem Zustand (vgl. Fig. 1) etwa parallel zur Achse des Zapfens 25 ausgerichtet. Sie sind zur Achse des Zapfens 25 hin elastisch auslenkbar. Hierfür sind z.B. der integral damit gefertigte Konusbereich 24 und Ansatz 21 des Gehäuseunterteils 14 aus einem elastischen aber harten Kunststoff hergestellt.

Ferner weist der Zapfen 25 ein Anschlußelement 32 auf, das zwei diametral einander gegenüberliegende Verbindungsstege 33', 33" aufweist. Die Verbindungsstege 33', 33" sind parallel zur Achse des Zapfens 25 angeordnet. Oberhalb der Schnapphaken 26', 26" sind sie durch einen vollständige umlaufenden, hohlzylindrischen Hülsenabschnitt 34 miteinander verbunden. Der Hülsenabschnitt 34 hat oben einen nach innen vorspringenden Flansch 35 mit einem zentralen Loch 36 durch das das Antriebsorgan 3 einführbar ist. Die Kolbenrückstellfeder 20 drückt den Teller 19 gegen den Flansch 35 und damit die Kolben 17 nach oben.

Die Verbindungsstege 33', 33" und die Schäfte 27', 27" der Schnapphaken 26', 26" sind ebenfalls hohlzylindrisch. Im unausgelenkten Zustand ergänzen die Schäfte 27', 27" die Verbindungsstege 33 etwa zu einem hohlzylindrischen Körper, der oben durch den hohlzylindrischen Hülsenabschnitt 34 ergänzt wird. Insgesamt ist somit durch die vorbeschriebenen Elemente ein hohlzylindrischer Zapfen 25 gebildet.

Auf dem Zapfen 25 sitzt axial verschieblich ein hohlzylindrischer Entriegelungsring 37. Der Innendurchmesser des Entriegelungsringes 37 übersteigt geringfügig den Außendurchmesser des Zapfens 25 unterhalb der Vorsprünge 29', 29". Der Entriegelungsring 37 ist zwischen einem unteren axialen Anschlag 38 und einem oberen axialen Anschlag 39 axial verschiebbar (vgl. Fig. 3). Der untere axiale Anschlag 38 ist von zwei Vorsprüngen gebildet, die oben am Konusbereich 24 nach außen vorspringen und einander diametral gegenüberliegen. Der obere axiale Anschlag 39 ist von auf den Verbindungsstegen 33',33" nach außen vorstehenden Vorsprüngen 39 gebildet.

Der Anschlag 38 ist so positioniert, daß der Entriegelungsring 37 aus einer Position, in der er die Vorsprünge 29', 29" freigibt, in eine Position verlagerbar ist, in der er die Vorsprünge 29', 29" abdeckt. Der Innendurchmesser des Entriegelungsringes 37 ist so bemessen, daß er beim Aufschieben auf die Vorsprünge 29', 29" mit seinem Innenumfang über die Gleitflächen 30', 30" gleitet und die Schnapphaken 26', 26" zur Achse des Zapfens 25 hin auslenkt.

Gehäuseoberteil 1 und Gehäuseunterteil 14 werden folgendermaßen gehandhabt:

Für die Montage wird das Gehäuseunterteil 14 mit dem Zapfen 25 in die Zapfenaufnahme 10 axial eingeschoben. Hierbei gleiten die Zuspitzungen 31', 31" über die Erweiterung 12 und die Schnapphaken 26', 26" werden nach innen ausgelenkt. Die Druckfedereinrichtung 7 wird durch das Anschlußelement 32 des Zapfens 25 etwas komprimiert. Das Antriebsorgan 3 taucht in das Loch 36 ein und kontaktiert den Teller 19. Schließlich schnappen die Klauen 28', 28" in die Klauenaufnahme 13 ein. Die Druckfedereinrichtung 7 drückt die Klauen 28', 28" mit ihrer Unterseite gegen die Klauenaufnahme 13, so daß eine definierte Position eingehalten ist. Der Federteller 19 wird von der Kolbenrückstellfeder 20 in definierter Anlage am Antriebsorgan 3 gehalten (vgl. Fig. 1).

Die Montage kann auch in der Weise erfolgen, daß zuvor der Entriegelungsring 39 bis zum oberen Anschlag 39 geschoben wird, so daß die Schnapphaken 26', 26" nach innen federn. Wenn sich die Klauen 28', 28" auf der Höhe der Klauenaufnahme 13 befinden, muß der Entriegelungsring 37 nach unten geschoben werden, damit die Klauen 28', 28" in die Klauenaufnahme eingreifen.

Nach Aufklemmen einer Pipettenspitze auf den Ansatz 21 kann durch Betätigen des Betätigungsknopfes 5 mittels der Verdrängungseinrichtung 15 eine Luftsäule bewegt werden, um Flüssigkeit in die Pipettenspitze einzusaugen bzw. auszustoßen.

Für die Demontage wird der Entriegelungsring 37 nach oben geschoben, so daß die Klauen 28', 28" aus der Klauenaufnahme 13 ausgehoben werden. Dies ist erreicht, wenn der Entriegelungsring 37 am oberen Anschlag 39 anliegt. Die Druckfedereinrichtung 7 drückt das Gehäuseunterteil 14 aus dem Gehäuseoberteil 1 heraus, so daß es leicht herausnehmbar ist (vgl. Fig. 5).

Bei der Erörterung des Ausführungsbeispieles von Fig. 7 bis 13 sind Teile, die mit den des Ausführungsbeispiels von Fig. 1 bis 6 im wesentlichen übereinstimmen, mit denselben Bezugsziffern versehen.

Das Gehäuseoberteil 1 ist identisch ausgeführt. Für dieses Ausführungsbeispiel von Bedeutung ist, daß das Gehäuseoberteil 1 neben dem Hohlraum 4 einen axial gerichteten Schacht 40 aufweist, durch den eine Abwurfstange 41 geführt ist. Die Abwurfstange 41 ist am oberen Ende des Gehäuseoberteiles 1 mit einem Abwurfknopf 42 verbunden. Eine Abwurffeder 43 zwischen Gehäuse und Abwurfstange 41 drückt die Abwurfstange 41 in eine obere Ausgangslage zurück. Unten hat die Abwurfstange 41 ein unten aus dem Gehäuseoberteil 1 herausstehendes Einsteckende 44.

Das Gehäuseunterteil 45 weist einen Zapfen 25 auf, der in Abweichung von dem zuvor beschriebenen Zapfen Vorsprünge 46', 46" mit Keilflächen 47', 47" auf den Schnapphaken 26', 26" aufweist, die in Umfangsrichtung des Zapfens gerichtet sind. Ferner ist auf den Schnapphaken 26', 26" jeweils unterhalb eines Vorsprunges 46', 46" ein nach außen vorstehender Anschlag 48',48" vorhanden.

Auf dem Zapfen 25 sitzt ein Entriegelungsring 37, der zwei diametral einander gegenüberliegende Aufnahmen 49', 49" aufweist, in die die Vorsprünge 46', 46" eindrehbar sind. Die Aufnahmen 49', 49" erstrecken sich in Umfangsrichtung über die gesamte Länge der Vorsprünge 46', 46". Die Aufnahmen 49', 49" sind als Durchbrüche des Entriegelungsringes 37 ausgebildet.

Unterhalb der Aufnahme 49', 49" weist der Entriegelungsring 37 zwei diametral einander gegenüberliegende Aufnahmenuten 50', 50" auf, die ebenfalls als Durchbrüche ausgebildet sind. In den Aufnahmenuten 50', 50" sind die Anschläge 48', 48" plazierbar. Die Aufnahmenuten 50', 50" erstrecken sich über einen Bereich des Umfanges des Zapfens 25, so daß die Anschläge 48', 48" innerhalb der Aufnahmenuten 50', 50" verlagerbar sind. Die axiale Ausdehnung der Aufnahmenuten 50', 50" übersteigt geringfügig die axiale Ausdehnung der Anschläge 48', 48", so daß der Entriegelungsring 37 in Axialrichtung unverrückbar auf dem Zapfen 25 gehalten ist, wenn die Anschläge 48', 48" in die Ringnuten 50', 50" eingreifen.

Die Anschläge 48', 48" begrenzen im Zusammenwirken mit den Ringnuten 50', 50" die Drehbarkeit des Entriegelungsringes 37 auf dem Zapfen 25 so, daß die Vorsprünge 46', 46" aus der in Fig. 7 gezeigten Lage, in der sie vollständig in die Aufnahmen 49', 49" eingreifen, in die in Fig. 10 gezeigte Lage bringbar sind, in der sie gerade neben den Aufnahmen 49', 49" am Innenumfang des Entriegelungsringes 37 anliegen. Wenn der Entriegelungsring 37 aus der in Fig. 7 gezeigten Lage in die in Fig. 10 gezeigte Lage gedreht wird, gleiten die Keilflächen 47', 47" über die Ränder der Aufnahmen 49', 49", so daß die Schnapphaken 26', 26" allmählich zur Zapfenachse hin verlagert werden.

Der Entriegelungsring 37 hat am Außenumfang an diametral einander gegenüberliegenden Bereichen jeweils eine axial nach oben gerichtete Zahnung 51', 51".

Ferner ist außen auf dem Zapfen 25 ein Abwurfübertrager 52 axial verschieblich geführt. Der Abwurfübertrager 52 hat eine parallel zum Zapfen gerichtete Steckaufnahme 53, in die das Einsteckende 44 der Abwurfstange 41 einpreßbar ist. Unten hat der Abwurfübertrager 52 eine nach unten gerichtete, umlaufende axiale Zahnung 54, die in Eingriff mit der Zahnung 51', 51 " ist, wenn der Abwurfübertrager 52 nach unten geschoben ist. Der Abwurfübertrager 52 ist über auf einer Seite des Gehäuseunterteiles 45 angeordnete Abwerferstege 55', 55" mit einer Abwerferplatte verbunden, die Ansätzen zum Aufstecken von Pipettenspitzen zugeordnet ist. Die Ausgestaltung solcher Abwerfer für Mehrkanalpipetten ist dem Fachmann bekannt und hier nicht im einzelnen ausgeführt.

Auf der Achse des Zapfens 25 erstreckt sich eine Betätigungsstange 56, die unterhalb des Zapfens in einem verbreiterten Gehäusebereich mit einer Traverse 57 verbunden ist. Die Traverse 57 ist wiederum mit nicht gezeigten Kolben mehrerer paralleler Verdrängungseinrichtungen verbunden, die kommunizierend mit den Ansätzen zum Aufstecken der Pipettenspitzen verbunden sind. Auch diese im einzelnen nicht dargestellten Ausgestaltungen von Mehrkanalpipetten sind dem Fachmann bekannt.

Die Betätigungsstange 56 hat oben einen Teller 19. Eine Kolbenrückstellfeder 20 belastet den Teller 19 so, daß dieser nach oben gegen den Flansch 35 gedrückt wird.

Zur Verbindung von Gehäuseoberteil 1 und Gehäuseunterteil 45 wird der Zapfen 25 in die Zapfenaufnahme 10 eingeführt, bis die Klauen 28', 28" in die Klauenaufnahme 13 einschnappen. Die Druckfedereinrichtung 7 hält die Klauen 28', 28" mit der Unterseite in Anlage an der unteren Wand der Klauenaufnahme 13. Ferner kommt bei der Montage des Zapfens 25 das Antriebsorgan 3 zur Anlage am Teller 19. Infolgedessen können Dosiervorgänge durch Betätigen der Antriebseinrichtung 2 vorgenommen werden.

In die Steckaufnahme 53 des Abwurfübertragers 52 ist das Einsteckende 44 der Abwerferstange 41 eingepreßt. Beim Einführen in die Zapfenaufnahme 10 dringt der Zapfen 25 in den Abwurfübertrager 52 ein. Hierbei kontaktiert der Abwurfübertrager 52 die Abwerferstege 55', 55", die unter Federvorspannung am Abwurfübertrager 52 anliegen. Dieser Zustand ist erreicht, wenn der Zapfen 25 in der Steckaufnahme 53 verrastet ist. Durch Betätigen des Abwurfknopfes 42 können infolgedessen auf die Ansätze aufgesteckte Pipettenspitzen abgeworfen werden.

Es ist möglich, das Gehäuseunterteil 45 in eine beliebige Drehstellung bezüglich des Gehäuseoberteiles 1 zu bringen.

Für die Demontage wird der Abwurfknopf 42 betätigt, so daß die axialen Zahnungen 51', 51" in die axiale Zahnung 54 eingreifen. Hierdurch wird der Entriegelungsring 37 in seiner Drehstellung festgehalten. Danach kann durch Schwenken des Gehäuseunterteiles 45 ein Herausdrehen der Vorsprünge 46', 46" aus den Aufnahmen 49', 49" erreicht werden. Hierdurch werden die Klauen 28', 28" aus der Klauenaufnahme 13 herausgehoben und die Druckfedereinrichtung 7 drückt das Gehäuseunterteil 45 aus dem Gehäuseoberteil 1 heraus.

Unterstützend kann an dem Gehäuseunterteil 45 gezogen werden.

## Patentansprüche

1. Pipettiereinrichtung mit
- einem Gehäuseoberteil (1),
- einer im Gehäuseoberteil (1) angeordneten Antriebseinrichtung (2) mit einem beweglichen Antriebsorgan (3),
- einer im Gehäuseoberteil (1) angeordneten Zapfenaufnahme (10),
- mindestens einer Klauenaufnahme (13) innerhalb der Zapfenaufnahme (10),
- einem Gehäuseunterteil (14),
- mindestens einer im Gehäuseunterteil (14) angeordneten Verdrängungseinrichtung (15) mit einer Verdrängungskammer (16),
- mindestens einem am Gehäuseunterteil (14; 45) angeordneten und über einen Kanal (22) mit der Verdrängungskammer (16) verbundenen Sitz (21) zum lösbaren Halten einer Pipettenspitze,
- einem am Gehäuseunterteil (14; 45) angeordneten Zapfen (25) zum Einführen in die Zapfenaufnahme (10),
- mindestens einem am Zapfen (25) angeordneten Schnapphaken (26', 26") mit einer Klaue (28', 28") zum Eingreifen in die Klauenaufnahme (13) bei in die Zapfenaufnahme (10) eingeführtem Zapfen (25) und einem federnden Schaft (27', 27"), der zum Ausheben der Klaue (28', 28") aus der Klauenaufnahme (13) quer zur Achse des Zapfens (25) auslenkbar ist,
- einer Kupplungseinrichtung (3, 19) zum Kuppeln von Antriebsorgan (3) und Verdrängungseinrichtung (15) bei in die Zapfenaufnahme (10) eingeführtem Zapfen (25), **dadurch gekennzeichnet, daß**
- auf dem Zapfen ein Entriegelungsring (37) verlagerbar angeordnet ist und
- ein ein Auslenken des Schnapphakens (26', 26") zur Achse hin bei Verlagerung des Entriegelungsringes (37) in einer bestimmten Richtung und von der Achse weg bei Verlagerung des Entriegelungsringes (37) in entgegengesetzter Richtung bewirkendes Keilgetriebe (29', 29"; 46', 46"; 37) an Schaft (27', 27") und Entriegelungsring (37) vorhanden ist.

2. Pipettiervorrichtung nach Anspruch 1, bei der im Gehäuseoberteil (1) eine Druckfedereinrichtung (7) der Zapfenaufnahme (10) zugeordnet ist, die entgegen Einführrichtung des Zapfens (25) gegen den in die Zapfenaufnahme (10) eingeführten Zapfen (25) drückt.

3. Pipettiervorrichtung nach Anspruch 1 oder 2, bei der der Zapfen (25) einen in Einführrichtung dem Schnapphaken (26', 26") vorgeordneten Hülsenabschnitt (34) und mindestens einen neben dem Schnapphaken (26', 26") angeordneten Verbindungssteg (33', 33") aufweist, Schnapphaken (26', 26") und Verbindungssteg (33', 33") mit einem Basisteil (24) verbunden sind, Hülsenabschnitt (34), Verbindungssteg (33', 33") und Schnapphaken (26', 26") einen hohlzylindrischen Zapfen (25) bilden, von dem die Klaue (28' 28") etwas nach außen vorsteht, wenn der Zapfen (25) nicht in die Zapfenaufnahme (10) eingesetzt ist.

4. Pipettiervorrichtung nach einem der Ansprüche 1 bis 3, bei der der Schnapphaken (26', 26") im nicht ausgelenkten Zustand im wesentlichen parallel zur Achse des Zapfens (25) ausgerichtet ist.

5. Pipettiervorrichtung nach einem der Ansprüche 1 bis 4, die mehrere symmetrisch über den Umfang des Zapfens (25) verteilte Schnapphaken (26', 26'') aufweist.

6. Pipettiervorrichtung nach einem der Ansprüche 1 bis 5, bei der die Klaue (28', 28") an dem beim Einführen in die Zapfenaufnahme (10) vorangehenden Ende eine Zuspitzung (18) und/oder bei der die Zapfenaufnahme (10) eine nach außen gerichtete Erweiterung (12) aufweist.

7. Pipettiervorrichtung nach einem der Ansprüche 1 bis 6, bei der das Keilgetriebe (29', 29"; 37) am Schaft (27', 27") einen nach außen vorstehenden Vorsprung (29', 29") und eine Keilfläche (30', 30") am Vorsprung (29', 29") und/oder eine Keilfläche am Innenumfang des Verriegelungsringes (37) aufweist.

8. Pipettiervorrichtung nach einem der Ansprüche 1 bis 7, bei der die Keilfläche (30', 30") in Richtung des Zapfens (25) gerichtet und der Entriegelungsring (37) axial auf dem Zapfen (25) verlagerbar ist.

9. Pipettiervorrichtung nach einem der Ansprüche 1 bis 8, bei der der Zapfen (25) axiale Anschläge (38, 39) aufweist, zwischen denen der Entriegelungsring (37) verlagerbar ist.

10. Pipettiervorrichtung nach einem der Ansprüche 7 bis 9, bei der die Keilfläche (47', 47") in Umfangsrichtung des Zapfens (25) gerichtet ist und der Entriegelungsring (37) mindestens eine Aufnahme (49', 49") aufweist, in die der Vorsprung (46', 46") eindrehbar ist.

11. Pipettiervorrichtung nach einem der Ansprüche 7 bis 10, bei der der Schaft (27', 27") einen nach außen vorstehenden Anschlag (48', 48") aufweist und der Entriegelungsring (37) eine Aufnahmenut (50', 50") für den Anschlag (48', 48") aufweist, die eine begrenzte Ausdehnung in Umfangsrichtung des Entriegelungsringes (37) aufweist, die ein Verdrehen des Entriegelungsringes (37) aus der Drehstellung, in der der Vorsprung (46', 46") in die Aufnahme (49', 49") eingreift, in eine Drehstellung zuläßt, in der der Vorsprung (46', 46") neben der Aufnahme (49', 49") am Innenumfang des Entriegelungsringes (37) anliegt.

12. Pipettiervorrichtung nach Anspruch 10 oder 11, bei der der Entriegelungsring (37) am Umfang eine axial gerichtete Zahnung (51', 51") aufweist und das Gehäuseoberteil (1) eine Abwurfeinrichtung (41 bis 44) aufweist, die an einem bezüglich der Zapfenaufnahme (10) axial verschieblichen Element (52) eine weitere axiale Zahnung (54) aufweist, die bei unbetätigter Abwurfeinrichtung (41 bis 44) außer Eingriff mit der Zahnung (51', 51") ist und durch Betätigen der Abwurfeinrichtung (41 bis 44) in Eingriff mit der Zahnung bringbar ist.

13. Pipettiervorrichtung nach Anspruch 12, bei der die weitere axiale Zahnung (54) an der Unterseite eines Abwurfübertragers (52) angeordnet ist, der mit einer im Gehäuseoberteil (1) geführten Abwurfstange (41) verbunden und mit einem am Gehäuseunterteil (45) geführten Abwerfer für Pipettenspitzen verbunden ist.

14. Pipettiervorrichtung nach einem der Ansprüche 1 bis 13, die eine Einkanalpipette ist.

15. Pipettiervorrichtung nach einem der Ansprüche 1 bis 14, die eine Mehrkanalpipette ist.

## Claims

1. Pipetting device with
• an upper part of the casing (1),
• a drive equipment (2), arranged in the upper part of the casing (1), with a movable drive element (3),
• a spigot receiver (10), arranged in the upper part of the casing (1),
• at least one claw receiver (13) inside the spigot receiver (10),
• a lower part of the casing (14),
• at least one displacement equipment (15), arranged in the lower part of the casing (14), with a displacement chamber (16),
• at least one seat (21) for detachably holding a pipette point, arranged on the lower part of the casing (14; 45) and being connected with the displacement chamber (16) via a channel (22),
• a spigot (25), arranged on the lower part of the casing (14; 45), to be inserted into the spigot receiver (10),
• at least one snap hook (26', 26"), arranged on the spigot (25), with a claw (28', 28") for engaging into the claw receiver (13) when the spigot (25) is inserted into the spigot receiver (10), and a springy shaft (27', 27"), which is deflectable transversely to the axis of the spigot (25) in order to lift off the claw (28, 28") out of the claw receiver (13),
• a coupling equipment (3, 19) for coupling the drive element (3) and the displacement equipment (15) when the spigot (25) is inserted into the spigot receiver (10), **characterized in that**
• a lock release ring (37) is movable on the spigot and
• a wedge gear (29', 29", 46', 46"; 37) is on the shaft (27', 27") and the lock release ring (37), effecting deflection of the snap hook (26', 26") towards the axis upon displacement of the lock release ring (37) in a certain direction, and away from the axis upon displacement of the lock release ring (37) in the direction opposite thereto.

2. Pipetting device according to claim 1, wherein a pressure spring equipment (7) is assigned to the spigot receiver (10) in the upper part of the casing (1), which presses in a direction opposite to the insertion direction the spigot (25) against the spigot (25), which is inserted into the spigot receiver (10).

3. Pipetting device according to claim 1 or 2, wherein the spigot (25) has a sleeve portion (34), positioned before the snap hook (26', 26") in the insertion direction, and at least one connection bridge (33', 33") arranged alongside the snap hook (26', 26"), snap hook (26', 26") and connection bridge (33', 33") are connected with a base portion (24), sleeve portion (34), connection bridge (33', 33") and snap hook (26', 26") form a hollow cylindrical spigot (25), from which the claw (28', 28") projects somewhat towards the outside when the spigot (25) is not inserted into the spigot receiver (10).

4. Pipetting device according to any one of claims 1 to 3, wherein the snap hook (26, 26") is oriented essentially parallel to the axis of the spigot (25) in the not deflected state.

5. Pipetting device according to any one of claims 1 to 4, which has several snap hooks (26', 26"), distributed symmetrically around the perimeter of the spigot (25).

6. Pipetting device according to any one of claims 1 to 5, wherein the claw (28', 28") has a feather edge (18) at that end which precedes when inserting into the spigot receiver (10), and/or wherein the spigot receiver (10) has an enlargement (12) directed towards the outside.

7. Pipetting device according to any one of claims 1 to 6, wherein the wedge gear (29', 29"; 37) has on the shaft (27, 27") a projection (29', 29"), projecting towards the outside, and a wedge plane (30', 30") on the projection (29', 29") and/or a wedge plane on the inside perimeter of the locking ring (37).

8. Pipetting device according to any one of claims 1 to 7, wherein the wedge plane (30', 30") is directed into the direction of the spigot (25) and the lock release ring (37) is axially movable on the spigot (25).

9. Pipetting device according to any one of claims 1 to 8, wherein the spigot (25) has axial stops (38, 39), between which the lock release ring (37) is movable.

10. Pipetting device according to any one of claims 7 to 9, wherein the wedge plane (47', 47") is directed in the perimeter direction of the spigot (25) and the lock release ring (37) has at least one receiver (49', 49"), into which the projection (46', 46") is turnable in.

11. Pipetting device according to any one of claims 7 to 10, wherein the shaft (27', 27") has a stop (48', 48"), projecting towards the outside, and the lock release ring (37) has a receiver groove (50', 50") for the stop (48', 48"), which has a limited extension in the perimeter direction of the lock release ring (37), which permits turning the lock release ring (37) from that turning position in which the projection (46', 46") engages into the receiver (49', 49") into a turning position in which the projection (49', 49") sits closely on the inside perimeter of the lock release ring (37) besides the receiver (49, 49").

12. Pipetting device according to claim 10 to 11, wherein the lock release ring (37) has an axially directed toothing (51', 51") on its perimeter, and the upper part of the casing (1) has a discarding equipment (41 to 44), which has an additional toothing (54) on an element (52) which is axially movable with respect to the spigot receiver (10), which is out of engagement with the toothing (51', 51") when the discarding equipment (41 to 44) is not actuated, and which can be brought into engagement with the toothing upon actuation of the discarding equipment (41 to 44).

13. Pipetting device according to claim 12, wherein the additional axial toothing (54) is arranged on the lower side of a discarding transmitter (52), which is connected with a discarding rod (41) which is guided in the upper part of the casing (1), and which is connected with a discarder for pipette points which is guided on the lower part of the casing (45).

14. Pipetting device according to any one of claims 1 to 13, which is a one-channel pipette.

15. Pipetting device according to any one of claims 1 to 14, which is a multichannel pipette.

## Revendications

1. Pipette comprenant
- une partie supérieure de boîtier (1),
- un dispositif d'entraînement (2) disposé dans la partie supérieure de boîtier (1) avec un organe d'entraînement mobile (3),
- un logement de tourillon (10) disposé dans la partie supérieure de boîtier (1),
- au moins un logement de griffe (13) à l'intérieur du logement de tourillon (10),
- une partie inférieure de boîtier (14),
- au moins un dispositif de déplacement (15) disposé dans la partie inférieure de boîtier (14) avec une chambre de déplacement (16),
- au moins un siège (21) disposé sur la partie inférieure de boîtier (14 ; 45) et raccordé par un canal (22) à la chambre de déplacement (16) pour maintenir de manière détachable une pointe de pipette,
- un tourillon (25) disposé sur la partie inférieure de boîtier (14; 45), destiné à être introduit dans le logement de tourillon (10),
- au moins un crochet d'enclenchement (26', 26") disposé sur le tourillon (25) avec une griffe (28', 28") destinée à être enclenchée dans le logement de griffe (13) quand le tourillon (25) est introduit dans le logement de tourillon (10) et une tige résiliente (27', 27") qui peut être déviée transversalement par rapport à l'axe du tourillon (25) pour ôter la griffe (28', 28") du logement de griffe (13),
- un dispositif d'accouplement (3, 19) pour coupler l'organe d'entraînement (3) et le dispositif de déplacement (15) lorsque le tourillon (25) est introduit dans le logement de tourillon (10), **caractérisé en ce que**
- sur le tourillon, un anneau de déverrouillage (37) est disposé de manière déplaçable et
- sur la tige (27', 27") et l'anneau de déverrouillage (37) se trouve un engrenage à clavette (29', 29", 46', 46" ; 37) causant une déviation du crochet d'enclenchement (26', 26") vers l'axe lors du déplacement de l'anneau de déverrouillage (37) dans une direction précise et à l'écart de l'axe lors du déplacement de l'anneau de déverrouillage (37) dans la direction opposée.

2. Pipette selon la revendication 1, dans laquelle un dispositif de ressort de compression (7), qui presse à l'encontre du sens d'introduction du tourillon (25) contre le tourillon (25) introduit dans le logement de tourillon (10), est affecté au logement de tourillon (10) dans la partie supérieure de boîtier (1).

3. Pipette selon la revendication 1 ou 2, dans laquelle le tourillon (25) présente une section de manchon (34) placée avant le crochet d'enclenchement (26', 26") dans le sens d'introduction et au moins une entretoise de liaison (33', 33") disposée à côté du crochet d'enclenchement (26', 26"), le crochet d'enclenchement (26', 26") et l'entretoise de liaison (33', 33") sont raccordés à une partie de base (24), la section de manchon (34), l'entretoise de liaison (33', 33") et le crochet d'enclenchement (26', 26") forment un tourillon (25) cylindrique creux duquel dépasse la griffe (28', 28") légèrement vers l'extérieur lorsque le tourillon (25) n'est pas inséré dans le logement de tourillon (10).

4. Pipette selon l'une des revendications 1 à 3, dans laquelle le crochet d'enclenchement (26', 26") est orienté essentiellement parallèlement à l'axe du tourillon (25) dans l'état non dévié.

5. Pipette selon l'une des revendications 1 à 4, qui présente plusieurs crochets d'enclenchement (26', 26") distribués de manière symétrique sur la circonférence du tourillon (25).

6. Pipette selon l'une des revendications 1 à 5, dans laquelle la griffe (28', 28") présente un effilement (18) à l'extrémité se trouvant en avant lors de l'introduction dans le logement de tourillon (10) et/ou dans laquelle le logement de tourillon (10) présente un accroissement (12) dirigé vers l'extérieur.

7. Pipette selon l'une des revendications 1 à 6, dans laquelle l'engrenage à clavette (29', 29" ; 37) présente sur la tige (27', 27") une saillie (29', 29") dépassant vers l'extérieur et une surface cunéiforme (30', 30") sur la saillie (29', 29") et/ou une surface cunéiforme sur la circonférence intérieure de l'anneau de verrouillage (37).

8. Pipette selon l'une des revendications 1 à 7, dans laquelle la surface cunéiforme (30', 30") est dirigée dans la direction du tourillon (25) et l'anneau de déverrouillage (37) est déplaçable axialement sur le tourillon (25).

9. Pipette selon l'une des revendications 1 à 8, dans laquelle le tourillon (25) présente des butées axiales (38, 39) entre lesquelles l'anneau de déverrouillage (37) est déplaçable.

10. Pipette selon l'une des revendications 7 à 9, dans laquelle la surface cunéiforme (47', 47") est dirigée dans la direction circonférentielle du tourillon (25) et l'anneau de déverrouillage (37) présente au moins un logement (49', 49") dans lequel la saillie (46', 46") peut être vissée.

11. Pipette selon l'une des revendications 7 à 10, dans laquelle la tige (27', 27") présente une butée (48', 48") dépassant vers l'extérieur et l'anneau de déverrouillage (37) présente une rainure de réception (50', 50") pour la butée (48', 48"), la rainure de réception présente une étendue limitée dans la direction circonférentielle de l'anneau de déverrouillage (37) qui autorise une rotation de l'anneau de déverrouillage (37) hors de la position de rotation dans laquelle la saillie (46', 46") engrène dans le logement (49', 49"), dans une position de rotation dans laquelle la saillie (46', 46") appuie à côté du logement (49', 49") sur la circonférence intérieure de l'anneau de déverrouillage (37).

12. Pipette selon la revendication 10 ou 11, dans laquelle l'anneau de déverrouillage (37) présente sur la circonférence une denture (51', 51") dirigée axialement et la partie supérieure de boîtier (1) présente un dispositif de largage (41 à 44) qui présente sur un élément déplaçable axialement (52) par rapport au logement de tourillon (10) une autre denture (54) axiale qui n'est pas en prise avec la denture (51', 51") lorsque le dispositif de largage (41 à 44) n'est pas actionné et peut être mise en prise avec la denture par actionnement du dispositif de largage (41 à 44).

13. Pipette selon la revendication 12, dans laquelle l'autre denture (54) axiale est disposée sur la partie inférieure d'un translateur de largage (52) qui est raccordé à une tige de largage (41) guidée dans la partie supérieure de boîtier (1) et à un déverseur pour pointes de pipette guidé sur la partie inférieure de boîtier (45).

14. Pipette selon l'une des revendications 1 à 13, qui est une pipette à canal unique.

15. Pipette selon l'une des revendications 1 à 14, qui est une pipette à canal multiple.
